# EUROPÄISCHE PATENTSCHRIFT

(11) **EP 2 860 033 B1**
(45) Veröffentlichungstag und Bekanntmachung des Hinweises auf die Patenterteilung: **02.05.2018**
(21) Anmeldenummer: 14180737.0
(22) Anmeldetag: 13.08.2014
(51) Int. Cl.: B41F 33/00

(54) **Verfahren zum Bedrucken eines Bedruckstoffs**
Method for printing a print substrate
Procédé destiné à l'impression d'une matière d'impression

(30) Priorität: 10.09.2013 DE 102013109920
(43) Veröffentlichungstag der Anmeldung: 15.04.2015
(73) Patentinhaber: manroland web systems GmbH, 86153 Augsburg (DE)
(72) Erfinder: Fejfar, Florian, 81476 München (DE)

(56) Entgegenhaltungen:
- WO-A1-2010/071543
- DE-A1- 19 639 014

## Beschreibung

Die Erfindung betrifft ein Verfahren zum Bedrucken eines Bedruckstoffs nach dem Oberbegriff des Anspruchs 1.

Die Regelung drucktechnischer Prozesse, wie z.B. eine Farbregisterregelung oder eine Farbdichtregelung, erfolgt üblicherweise unter Verwendung von auf einen Bedruckstoff gedruckten Druckkontrollmarken, die mit Hilfe von Sensoren vermessen werden, wobei hierbei ermittelte Ist-Werte der Druckkontrollmarken mit Soll-Werten für die Druckkontrollmarken verglichen werden, um auf Basis einer Abweichung zwischen den Ist-Werten und den Soll-Werten Stellsignale für den zu regelnden drucktechnischen Prozess zu ermitteln. Derartige Druckkontrollmarken werden typischerweise außerhalb des eigentlichen Druckbilds bzw. Sujets auf den Bedruckstoff gedruckt. Da solche Druckkontrollmarken als störend empfunden werden, kommen zunehmend kleinere Druckkontrollmarken zum Einsatz, die einen Durchmesser zwischen 0,2 mm und 0,3 mm aufweisen können. Diese kleinen Druckkontrollmarken können neben der runden Form auch eine rechteckige, quadratische oder beliebig polygone oder eine sonstige Form aufweisen, wobei diese in der Regel eine Fläche von ca. 0,03 mm² bis ca. 0,07 mm² aufweisen. Derart kleine Druckkontrollmarken werden auch als Mikromarken bezeichnet. Dann, wenn derart kleine Druckkontrollmarken zur Regelung eines drucktechnischen Prozesses verwendet werden, besteht das Problem, dass die an solchen kleinen Druckkontrollmarken erfassten Ist-Werte z. B. aufgrund massiver Streulichteinflüsse mit einer großen Messungenauigkeit bzw. einem großen Messfehler behaftet sein können. Daher bereitet es Schwierigkeiten, belastbare Ist-Werte an derart kleinen Druckkontrollmarken zu erfassen, die zu einer stabilen Regelung eines drucktechnischen Prozesses herangezogen werden können.

Aus der DE 196 39 014 A1 ist eine Messfeldgruppe bekannt, die zusätzlich zu einer Farbmessfläche F an jedem Rand derselben einen schmalen Farbstreifen S umfasst, wobei zwischen dem Farbmessfeld F und den Farbstreifen S jeweils farbfrei verbleibende Zonen Z ausgebildet sind. Bei idealem Druck nimmt die farbfrei verbleibende Zone Z eine Idealfläche ein, wohingegen im tatsächlichen Druck die tatsächlich farbfrei verbleibende Zone Z von dieser Idealfläche infolge von Schiebe- und Doubliereffekten abweichen kann. Aus der Abweichung zwischen der Idealfläche der farbfrei verbleibenden Zone Z und der sich tatsächlich ausbildenden farbfrei verbleibenden Zone Z wird auf Schiebe- und Doublierwerte des Drucks geschlossen.

Hiervon ausgehend liegt der vorliegenden Erfindung die Aufgabe zugrunde, ein neuartiges Verfahren zum Bedrucken eines Bedruckstoffs zu schaffen. Diese Aufgabe wird durch ein Verfahren zum Bedrucken eines Bedruckstoffs gemäß Anspruch 1 gelöst. Mit der hier vorliegenden Erfindung ist im Druckprozess dynamisch eine Korrektur von an relativ kleinen Druckkontrollmarken gewonnenen Ist-Werten der Druckparametern möglich, sodass dann auch an solchen relativ kleinen Druckkontrollmarken gewonnene Ist-Werte stabil und belastbar sind und damit für die Regelung eines drucktechnischen Prozesses mit hoher Regelqualität herangezogen werden können.

Nach einer vorteilhaften Weiterbildung der Erfindung wird in mindestens eine Druckzone, nämlich in mindestens eine Farbzone, des Bedruckstoffs für alle gedruckten Druckfarben jeweils eine relativ kleine Druckkontrollmarke gedruckt, wobei für mindestens eine gedruckte Druckfarbe in mindestens eine der Farbzonen eine relativ große Druckkontrollmarke gedruckt wird, wobei die in dieselbe Farbzone für dieselbe Druckfarbe gedruckte relativ kleine Druckkontrollmarke und relativ große Druckkontrollmarke mit Hilfe desselben Sensors erfasst werden, und wobei auf Grundlage der Abweichung zwischen den Messwerten der in dieselbe Farbzone für dieselbe Druckfarbe gedruckten relativ kleinen Druckkontrollmarke und relativ großen Druckkontrollmarke die in allen Farbzonen durch Vermessen der relativ kleinen Druckkontrollmarken erfassten Ist-Werte der Druckparameter korrigiert werden.

Vorzugsweise wird für jede gedruckte Druckfarbe in jeweils mindestens eine der Farbzonen eine relativ große Druckkontrollmarke gedruckt, wobei die in dieselbe Farbzone für dieselbe Druckfarbe gedruckte relativ kleine Druckkontrollmarke und relativ große Druckkontrollmarke mit Hilfe desselben Sensors erfasst werden, und wobei auf Grundlage der Abweichung zwischen den Messwerten der in dieselbe Farbzone für dieselbe Druckfarbe gedruckten relativ kleinen Druckkontrollmarke und relativ großen Druckkontrollmarke die in allen Farbzonen für dieselbe Druckfarbe durch Vermessen der relativ kleinen Druckkontrollmarken erfassten Ist-Werte korrigiert werden. Dann, wenn für jede Druckfarbe eine relativ große Druckkontrollmarke zusätzlich zu den relativ kleinen Druckkontrollmarken auf den Bedruckstoff gedruckt wird, ist eine besonders vorteilhafte Farbdichteregelung und Farbregisterregelung möglich.

Vorzugsweise wird die relativ große Druckkontrollmarke einer Druckfarbe in unmittelbarer Nähe zu einer relativ kleinen Druckkontrollmarke für dieselbe Druckfarbe auf den Bedruckstoff gedruckt. Hierdurch ist sichergestellt, dass die an der relativ großen Druckkontrollmarke und der an der relativ kleinen Druckkontrollmarke erfasste Messwerte unter identischen Messbedingungen erfasst werden, sodass dann eine vorteilhafte Korrektur der an den relativ kleinen Druckkontrollmarken erfassten Ist-Werte der Druckparameter erfolgen kann.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: einen Ausschnitt aus einem bedruckten Bedruckstoff.

Die hier vorliegende Erfindung betrifft ein Verfahren zum Bedrucken eines Bedruckstoffs.

Auf einen zu bedruckenden Bedruckstoff wird einerseits mindestens ein Druckbild und in mindestens eine Druckzone des Bedruckstoffs mindestens eine Druckkontrollmarke gedruckt. Die Druckkontrollmarken werden mithilfe eines Sensors messtechnisch erfasst, um an denselben Ist-Werte von Druckparametern zu erfassen.

Hinsichtlich der eingesetzten Sensoren können verschiedene Ausgestaltungsformen realisiert werden. So können die relativ kleinen und die relativ großen Druckkontrollmarken mit ein und demselben Sensor erfasst werden. Ferner besteht auch die Möglichkeit, die relativ kleinen und die relativ großen Druckkontrollmarken mit getrennten Sensoren zu erfassen.

Darüberhinaus sind aus dem Stand der Technik verschiedene Sensoranordnungen bekannt: in einer Ausgestaltung ist mindestens ein Sensor über die Bedruckstoffbreite verfahrbar angeordnet, so dass die Druckkontrollmarken über die Bedruckstoffbreite durch Verfahren des Sensors quer zur Druckrichtung zeitlich versetzt erfasst werden. In einer anderen Ausgestaltungsform wird eine Mehrzahl von Sensoren über die Bahnbreite angeordnet, so dass über die gesamte Bedruckstoffbreite die Marken zeitgleich oder nur mit minimalem zeitlichen Versatz erfasst werden können. Diese Ausgestaltung erfordert zwar eine Vielzahl von Sensoren, ermöglicht aber wesentlich kürzere Erfassungszyklen. Als dritte Ausprägung kann eine Kombination beider Varianten realisiert werden, bei welcher mehrere Sensoren über die Bedruckstoffbreite verfahrbar angeordnet sind, so dass die Verfahrwege und somit die Erfassungszyklen reduziert werden können.

Die Ist-Werte werden mit entsprechenden Soll-Werten verglichen, wobei abhängig von Abweichungen zwischen den Ist-Werten und den Soll-Werten das Bedrucken des Bedruckstoffs derart geregelt wird, dass die Abweichungen zwischen den Ist-Werten und den Soll-Werten kleiner als Grenzwerte sind, dass also die Ist-Werte sich den Soll-Werten annähern bzw. denselben folgen.

Fig. 1 zeigt einen Ausschnitt aus einem Bedruckstoff 10, bei welchem es sich vorzugsweise um einen in einer Rollendruckmaschine bedruckten, bahnförmigen Bedruckstoff handelt. Auf den bahnförmigen Bedruckstoff 10 sind in Fig. 1 mehrere Druckseiten 11, 12, 13 und 14 bedruckt, wobei die Druckbereiche der Druckseiten 11, 12, 13 und 14 durch gestrichelte Linien getrennt ist.

In Fig. 1 ist zwischen den Druckseiten 11 und 12, die bezogen auf am Drucken beteiligte Zylinder in Axialrichtung gesehen nebeneinander auf den Bedruckstoff 10 bedruckt sind, ein Bedruckstoffbereich 21 ausgebildet, in dem der Bedruckstoff 10 nicht bedruckt wird und der typischerweise der Ausbildung eines Falzes zwischen Druckseiten 11 und 12 liegt. Zwischen den bezogen auf die am Drucken beteiligten Zylinder in Umfangsrichtung derselben gesehen hintereinander auf den Bedruckstoff 10 gedruckten Druckseiten 11 und 13 sowie 12 und 14 ist ebenfalls ein druckfreier Bereich 22 ausgebildet, im Bereich dessen typischerweise der Bedruckstoff 10 beim Abtrennen von Signaturen beschnitten wird.

Auf den Bedruckstoff 10 wird in Fig. 1 im Bereich jeder Druckseite 11, 12, 13 und 14 jeweils ein Druckbild gedruckt. In Axialrichtung gesehen wird dabei der Bedruckstoff in mehreren Druckzonen, nämlich Farbzonen, bedruckt, wobei die einzelnen Druckzonen bzw. Farbzonen des Bedruckstoffs 10 in Fig. 1 nicht eingezeichnet sind. Die axiale Breite der Druckzonen bzw. Farbzonen ergibt sich durch die axiale Breite von Farbzonenstellelementen, die im Bereich der am Drucken beteiligten Farbwerke von Druckwerken einer Druckmaschine verbaut sind.

Fig. 1 kann entnommen werden, dass vorzugsweise in jede Druckzone bzw. Farbzone des Bedruckstoffs mehrere relativ kleinen Druckkontrollmarken 15, 16, 17, 18 gedruckt werden, wobei für vorzugsweise jede am Drucken beteiligte Druckfarbe jeweils eine relativ kleine Druckkontrollmarke 15, 16, 17, 18 in jede der Druckzonen bzw. Farbzonen des Bedruckstoffs gedruckt wird. In Fig. 1 sind je Druckzone jeweils vier relativ kleine Druckkontrollmarken 15, 16, 17, 18 in die jeweilige Druckzone gedruckt, nämlich für die am Drucken beteiligten Druckfarben Cyan, Magenta, Gelb und Schwarz.

Bei diesen relativ kleinen Druckkontrollmarken15, 16, 17, 18, die für jede am Drucken beteiligte Druckfarbe jeweils in jede der Farbzonen des bedruckten Bedruckstoffs 10 gedruckt werden, handelt es sich um sogenannte Mikromarken, die typischerweise einen Durchmesser zwischen 0,2 mm und 0,3 mm aufweisen. Diese kleinen Druckkontrollmarken können neben der runden Form auch eine rechteckige, quadratische oder beliebig polygone oder sonstige Form aufweisen, wobei diese in der Regel eine Fläche von ca. 0,03 mm² bis ca. 0,07 mm² aufweisen. An solchen Mikromarken kann die Erfassung von Ist-Werten von Druckparametern, so zum Beispiel die Erfassung von Ist-Werten einer Farbdichtemessung, infolge von Streulichteinflüssen stark fehlerbehaftet sein kann.

Im Sinne der Erfindung wird zusätzlich zu den in vorzugsweise jeder Druckzone bzw. Farbzone auf den Bedruckstoff 10 bedruckten relativ kleinen Druckkontrollmarken 15, 16, 17 und 18 in mindestens eine Druckzone bzw. Farbzone des Bedruckstoffs zusätzlich mindestens eine relativ große Druckkontrollmarke 19, 20 gedruckt. Die relativ großen Druckkontrollmarken 19, 20 können als Makromarken bezeichnet werden. Die Fläche dieser großen Druckkontrollmarken 19, 20 entspricht in der Regel mindestens dem 1,5-fachen, vorzugsweise dem 3- bis 4-fachen der Fläche der kleinen Druckkontrollmarken 15,16, 17 und 18, so dass diese eine Fläche von größergleich 0,045 mm², vorzugsweise 0,09 mm² bis ca. 0,3 mm² aufweisen und können von der Ausgestaltung her eine beliebige Form, vorzugsweise eine runde, rechteckige oder beliebig polygone Form aufweisen.

Die Größe der relativ großen Druckkontrollmarken 19, 20 bzw. der Makromarken ist somit derart dimensioniert, dass an denselben genauere Messwerte erfasst werden können als an den relativ kleinen Druckkontrollmarken bzw. als an den Mikromarken, also Messwerte, die zum Beispiel durch Streulichteffekte weniger stark beeinträchtigt sind.

Im Druckprozess werden die in mindestens eine, vorzugsweise in jede Druckzone auf den Bedruckstoff bedruckten, relativ kleinen Druckkontrollmarken 15, 16, 17 und 18 sowie die oder jede relativ große Druckkontrollmarke 19, 20 mithilfe eines Sensors erfasst, wobei mithilfe des Messwerts der oder jeder relativ großen Druckkontrollmarke 19, 20 die an den relativ kleinen Druckkontrollmarken 15, 16, 17 und 18 erfassten Ist-Werte der Druckparameter automatisch korrigiert werden. Im Druckprozess erfolgt demnach eine automatische Korrektur und damit eine dynamische Kalibrierung der an den relativ kleinen Kontrollmarken 15, 16, 17 und 18 erfassten Ist-Werte der jeweiligen Druckparameter.

In Fig. 1 wird in jede Druckzone, nämlich in jede Farbzone, des Bedruckstoffs für alle am Drucken beteiligten Druckfarben jeweils eine relativ kleine Druckkontrollmarke 15, 16, 17 und 18 auf den Bedruckstoff 10 gedruckt. Für mindestens eine gedruckte Druckfarbe wird ferner in eine der Druckzonen bzw. Farbzonen eine relativ große Druckkontrollmarke 19, 20 gedruckt. So zeigt Fig. 1, dass in diejenige Druckzone bzw. Farbzone des Bedruckstoffs, die in der Druckseite 11 ganz rechts positioniert ist, sowie in diejenige Druckzone bzw. Farbzone des Bedruckstoffs, die in der Druckseite 12 ganz links positioniert ist, jeweils eine relativ große Druckkontrollmarke 19, 20 gedruckt ist, wobei in Fig. 1 die Druckkontrollmarke 19 in der ganz rechten Farbzone bzw. Druckzone der Druckseite 11 unmittelbar oberhalb relativ kleinen Druckkontrollmarke 15 für die Druckfarbe Cyan und in der ganz linken Druckzone bzw. Farbzone der Druckseite 12 die dort gedruckte, relativ große Druckmarke 20 unmittelbar oberhalb der relativ kleinen Druckkontrollmarke 16 für die Druckfarbe Magenta auf den Bedruckstoff 10 gedruckt ist.

In der Druckzone bzw. Farbzone des Bedruckstoffs 10, in welchen die Druckkontrollmarken 15 und 19 unmittelbar übereinander gedruckt sind, sowie in der Druckzone bzw. Farbzone des Bedruckstoffs 10, in welcher die Druckkontrollmarken 16 und 20 unmittelbar übereinander gedruckt sind, werden die jeweiligen Druckkontrollmarken mithilfe desselben Sensors messtechnisch erfasst.

Dabei wird in Fig. 1 an der in der Druckseite 11 ganz rechten Druckzone bzw. Farbzone für die Druckfarbe Cyan ein Messwert an der relativ kleinen Druckkontrollmarke 15 sowie ein Messwert an der relativ großen Druckkontrollmarke 19 erfasst, wobei auf Grundlage der Abweichung zwischen diesen beiden Messwerte für die Druckfarbe Cyan die in allen Farbzonen durch Vermessen der relativ kleinen Druckkontrollmarken 15 erfassten Ist-Werte für die Druckfarbe Cyan automatisch korrigiert werden.

An der im Druckprodukt 12 ganz rechten Farbzone wird an der relativ kleinen Druckkontrollmarke 16 für die Druckfarbe Magenta und an der relativ großen Druckkontrollmarke 20 für die Druckfarbe Magenta jeweils ein Messwert für die Druckfarbe Magenta ermittelt, wobei eine Abweichung zwischen diesen beiden Messwerten ermittelt wird, und wobei weiterhin auf Grundlage dieser Abweichung die Ist-Werte, die in allen Farbzonen an den relativ kleinen Druckkontrollmarken 16 der Druckfarbe Magenta ermittelt werden, automatisch korrigiert werden.

Vorzugsweise wird für jede am Drucken beteiligte Druckfarbe jeweils eine relativ große Druckkontrollmarke in eine der Farbzonen bzw. Druckzonen des Bedruckstoffs 10 gedruckt, und zwar vorzugsweise in unmittelbarer Nähe zu einer für dieselbe Druckfarbe gedruckten relativ kleinen Druckkontrollmarke, wobei dann auf Grundlage der Abweichungen zwischen den an diesen Druckkontrollmarken erfassten Messwerten die in allen Farbzonen an den relativ kleinen Druckkontrollmarken für dieselbe Druckfarbe erfassten Ist-Werte korrigiert werden.

Im Sinne der hier vorliegenden Erfindung wird demnach zusätzlich zu den relativ kleinen Druckkontrollmarken, die in mindestens eine, vorzugsweise in jede Druckzone bzw. Farbzone des Bedruckstoffs 10 gedruckt werden, für jede Druckfarbe mindestens eine relativ große Druckkontrollmarke in eine der Druckzonen bzw. Farbzonen auf den Bedruckstoff 10 gedruckt, und zwar vorzugsweise in unmittelbarer Nähe zur der in der jeweiligen Druckzone bzw. Farbzone für dieselbe Druckfarbe gedruckten, relativ kleinen Druckkontrollmarke.

Die beiden Druckkontrollmarken unterschiedlicher Größe für dieselbe Druckfarbe werden mit Hilfe desselben Sensors vermessen, um an denselben jeweils Messwerte für die jeweilige Druckfarbe zu erfassen. Auf Grundlage der Abweichung zwischen diesen Messwerten erfolgt eine automatische Korrektur und damit eine automatische Kalibrierung für die an allen relativ kleinen Druckkontrollmarken der Farbzonen bzw. Druckzonen erfassten Ist-Werte der Druckparameter. Hierdurch ist es möglich, Messfehler, die an relativ kleinen Druckkontrollmarken zum Beispiel infolge von Streulichteffekten auftreten können, zu kompensieren. Daher können mit der Erfindung auch relativ kleine Druckkontrollmarken für eine hochqualitative Regelung eines Druckprozesses, zum Beispiel für eine hochqualitative Farbdichteregelung und/oder Farbregisterregelung, genutzt werden.

Wie bereits ausgeführt, erfolgt die Anordnung der relativ großen Druckkontrollmarken vorteilhafterweise in unmittelbarer Nähe zu einer für dieselbe Druckkontrollmarke gedruckten relativ kleinen Druckkontrollmarke. Vorzugsweise werden die relativ großen Druckkontrollmarken in solche Bereiche des Bedruckstoffs 10 gelegt, an welchen in einer Druckweiterverarbeitung ein Falz oder Bund ausgebildet wird, oder an welchen in einer Druckweiterverarbeitung der Beschnitt des Bedruckstoffs erfolgt.

Das Erfassen der Druckkontrollmarken kann in der Form erfolgen, dass als Alternative zum Erfassen der einzelnen relativ kleinen und relativ großen Druckkontrollmarken mit einem Sensor auch ein Erfassen von Markengruppen mittels eines Sensors möglich ist. Hierbei werden mehrere Druckkontrollmarken einer Druckzone, vorzugsweise einer Farbzone oder mehrere Druckkontrollmarken in mehreren Druckzonen, vorzugsweise Farbzonen zu einer Markengruppe zusammengefaßt und gemeinsam erfasst.

## Patentansprüche

1. Verfahren zum Bedrucken eines Bedruckstoffs, wobei auf einen Bedruckstoff einerseits mindestens ein Druckbild und je Druckzone des Bedruckstoffs, die jeweils einer Farbzone entspricht und deren axiale Breite der axialen Breite von Farbzonenstellelementen entspricht, mindestens eine Druckkontrollmarke gedruckt wird, wobei die Druckkontrollmarken mit Hilfe eines Sensors erfasst werden, um Ist-Werte von Druckparametern zu erfassen, wobei die Ist-Werte mit Soll-Werten verglichen werden, und wobei abhängig von Abweichungen zwischen den Ist-Werten und den Soll-Werten das Bedrucken derart geregelt wird, dass die Abweichungen zwischen den Ist-Werten und den Soll-Werten kleiner als Grenzwerte sind, **dadurch gekennzeichnet, dass**
in mindestens eine Druckzone des Bedruckstoffs mindestens eine relativ kleine Druckkontrollmarke gedruckt wird,
in mindestens eine Druckzone des Bedruckstoffs zusätzlich mindestens eine relativ große Druckkontrollmarke gedruckt wird,
die oder jede relativ kleine Druckkontrollmarke einen kleineren Durchmesser und/oder eine kleinere Fläche aufweisen als die oder jede relativ große Druckkontrollmarke,
die oder jede relativ kleine Druckkontrollmarke und die oder jede relativ große Druckkontrollmarke mit Hilfe eines Sensors erfasst werden,
mit Hilfe des Messwerts der oder jeder relativ großen Druckkontrollmarke, nämlich auf Grundlage einer Abweichung zwischen den Messwerten der oder jeder relativ großen Druckkontrollmarke und der oder jeder relativ kleinen Druckkontrollmarke, die durch Vermessen der relativ kleinen Druckkontrollmarken erfassten Ist-Werte von Druckparametern korrigiert werden.

2. Verfahren nach Anspruch 1, **dadurch gekennzeichnet, dass** in mehrere Druckzonen des Bedruckstoffs mindestens eine relativ kleine Druckkontrollmarke mindestens einer gedruckten Druckfarbe gedruckt wird, dass für mindestens eine gedruckte Druckfarbe in mindestens eine der Druckzonen ,zusätzlich mindestens eine relativ große Druckkontrollmarke gedruckt wird, wobei die Anzahl der Druckzonen mit relativ kleinen Druckkontrollmarken größer ist als die Anzahl der Druckzonen mit relativ großen Druckkontrollmarken, dass die oder jede relativ kleine Druckkontrollmarke und die oder jede relativ große Druckkontrollmarke mit Hilfe eines Sensors erfasst werden, und dass mit Hilfe des Messwerts der oder jeder relativ großen Druckkontrollmarke die durch Vermessen der relativ kleinen Druckkontrollmarken erfassten Ist-Werte von Druckparametern korrigiert werden.

3. Verfahren nach Anspruch 1, **dadurch gekennzeichnet, dass** in mehrere Druckzonen des Bedruckstoffs für alle gedruckten Druckfarben jeweils mindestens eine relativ kleine Druckkontrollmarke gedruckt wird, dass für mindestens eine gedruckte Druckfarbe in mindestens eine der Druckzonen zusätzlich mindestens eine relativ große Druckkontrollmarke gedruckt wird, wobei die Anzahl der Druckzonen mit relativ kleinen Druckkontrollmarken größer ist als die Anzahl der Druckzonen mit relativ großen Druckkontrollmarken, dass die oder jede relativ kleine Druckkontrollmarke und die oder jede relativ große Druckkontrollmarke mit Hilfe eines Sensors erfasst werden, und dass mit Hilfe des Messwerts der oder jeder relativ großen Druckkontrollmarke die durch Vermessen der relativ kleinen Druckkontrollmarken erfassten Ist-Werte von Druckparametern korrigiert werden.

4. Verfahren nach Anspruch 1, **dadurch gekennzeichnet, dass** in jede Druckzone des Bedruckstoffs für alle gedruckten Druckfarben mindestens eine relativ kleine Druckkontrollmarke gedruckt wird, dass für mindestens eine gedruckte Druckfarbe in mindestens eine der Druckzonen zusätzlich mindestens eine relativ große Druckkontrollmarke gedruckt wird, dass die oder jede relativ kleine Druckkontrollmarke und die oder jede relativ große Druckkontrollmarke mit Hilfe eines Sensors erfasst werden, und dass mit Hilfe des Messwerts der oder jeder relativ großen Druckkontrollmarke die durch Vermessen der relativ kleinen Druckkontrollmarken erfassten Ist-Werte von Druckparametern korrigiert werden.

5. Verfahren nach einem der Ansprüche 1 bis 4, **dadurch gekennzeichnet, dass** für alle gedruckten Druckfarben in mindestens eine der Druckzonen zusätzlich mindestens eine relativ große Druckkontrollmarke gedruckt wird, wobei die relativ großen Druckkontrollmarken einer jeder verdruckten Farbe in der selben oder in unterschiedlichen Druckzonen angeordnet sind

6. Verfahren nach einem der Ansprüche 1 bis 5, **dadurch gekennzeichnet, dass** die in dieselbe Druckzone für dieselbe Druckfarbe gedruckte relativ kleine Druckkontrollmarke und relativ große Druckkontrollmarke mit Hilfe desselben Sensors erfasst werden, und dass auf Grundlage der Abweichung zwischen den Messwerten der in dieselbe Druckzone für dieselbe Druckfarbe gedruckten relativ kleinen Druckkontrollmarke und relativ großen Druckkontrollmarke die in allen Druckzonen für dieselbe Druckfarbe durch Vermessen der relativ kleinen Druckkontrollmarken erfassten Ist-Werte korrigiert werden.

7. Verfahren nach einem der Ansprüche 1 bis 5, **dadurch gekennzeichnet, dass** die in dieselbe Druckzone für dieselbe Druckfarbe gedruckte relativ kleine Druckkontrollmarke und relativ große Druckkontrollmarke mittels getrennter Sensoren erfasst werden, und dass auf Grundlage der Abweichung zwischen den Messwerten der in dieselbe Druckzone für dieselbe Druckfarbe gedruckten relativ kleinen Druckkontrollmarke und relativ großen Druckkontrollmarke die in allen Druckzonen für dieselbe Druckfarbe durch Vermessen der relativ kleinen Druckkontrollmarken erfassten Ist-Werte korrigiert werden.

8. Verfahren nach einem der Ansprüche 2 bis 7, **dadurch gekennzeichnet, dass** die relativ große Druckkontrollmarke einer Druckfarbe in unmittelbarer Nähe zu einer relativ kleinen Druckkontrollmarke für dieselbe Druckfarbe auf den Bedruckstoff gedruckt wird.

9. Verfahren nach Anspruch 8, **dadurch gekennzeichnet, dass** die relativ kleinen und die relativ großen Druckkontrollmarken entlang einer Linie ausgerichtet sind, die parallel oder annähernd parallel zur Druckrichtung verläuft.

10. Verfahren nach einem der Ansprüche 1 bis 9, **dadurch gekennzeichnet, dass** die relativ große Druckkontrollmarke einer Druckfarbe in einen Bereich des Bedruckstoffs gedruckt wird, an dem später ein Falz oder Bund ausgebildet wird oder der später zur Beschnitt des Bedruckstoffs entfernt wird.

11. Verfahren nach einem der Ansprüche 1 bis 10, **dadurch gekennzeichnet, dass** der mindestens eine Sensor quer zur Druckrichtung bewegbar angeordnet ist und wobei die relativ kleinen Druckkontrollmarken als auch die relativ großen Druckkontrollmarken zeitlich versetzt erfaßt werden.

12. Verfahren nach einem der Ansprüche 1 bis 10, **dadurch gekennzeichnet, dass** über die Bedruckstoffbreite mehrere Sensoren angeordnet sind und wobei die relativ kleinen Druckkontrollmarken als auch die relativ großen Druckkontrollmarken gleichzeitig oder nahezu gleichzeitig erfasst werden.

13. Verfahren nach einem der Ansprüche 1 bis 12, **dadurch gekennzeichnet, dass** anstelle des Erfassens von einzelnen relativ kleinen und relativ großen Druckkontrollmarken Markengruppen erfasst werden.

14. Verfahren nach einem der Ansprüche 1 bis 13, **dadurch gekennzeichnet, dass** die Fläche der relativ großen Druckkontrollmarken mindestens dem 1,5-fachen der Fläche der relativ kleinen Druckkontrollmarken entspricht.

15. Verfahren nach Anspruch 14, **dadurch gekennzeichnet, dass** die Fläche der relativ großen Druckkontrollmarken dem drei- bis vierfachen der Fläche der relativ kleinen Druckkontrollmarken entspricht.

## Claims

1. A method for printing on a printing material, wherein, on a printing material to be printed, at least one print image is printed on the one hand and, for each printing zone of the printing material, which in each case corresponds to a color zone and the axial width of which corresponds to the axial width of color zone adjusting elements, at least one print control mark is printed, wherein the print control marks are detected with the help of a sensor in order to detect actual values of print parameters, wherein the actual values are compared with set point values, and wherein, dependent on deviations between the actual values and the set point values, the printing is controlled in such a way that the deviations between the actual values and the set point values are smaller than limit values, **characterized in that**
at least one relatively small print control mark is printed into at least one printing zone of the printing material,
at least one relatively large print control mark is additionally printed into at least one printing zone of the printing material,
the or each relatively small print control mark have a smaller diameter and/or a smaller area than the or each relatively large print control mark,
the or each relatively small print control mark and the or each relatively large print control mark are detected with the help of a sensor,
the actual values of print parameters detected by measuring the relatively small print control marks are corrected with the help of the measurement value of the or each relatively large print control mark, namely on the basis of a deviation between the measurement values of the or each relatively large print control mark and the or each relatively small print control mark.

2. The method according to claim 1, **characterized in that** at least one relatively small print control mark of at least one printed print color is printed into a number of printing zones of the printing material, that for at least one printed print color, at least one relatively large print control mark is additionally printed into at least one of the printing zones, wherein the number of the printing zones with relatively small print control marks is greater than the number of the printing zones with relatively large print control marks, that the or each relatively small print control mark and the or each relatively large print control mark are detected with the help of a sensor, and that the actual values of print parameters detected by measuring the relatively small print control marks are corrected with the help of the measurement value of the or each relatively large print control mark.

3. The method according to claim 1, **characterized in that** at least one relatively small print control mark is in each case printed into a number of printing zones of the printing material for all printed print colors, that for at least one printed print color at least one relatively large print control mark is additionally printed into at least one of the printing zones, wherein the number of the printing zones with relatively small print control marks is greater than the number of the printing zones with relatively large print control marks, that the or each relatively small print control mark and the or each relatively large print control mark are detected with the help of a sensor, and that the actual values of print parameters detected by measuring the relatively small print control marks are corrected with the help of the measurement value of the or each relatively large print control mark.

4. The method according to claim 1, **characterized in that** at least one relatively small print control mark is in each case printed into each printing zone of the printing material for all printed print colors, that for at least one printed print color at least one relatively large print control mark is additionally printed into at least one of the printing zones, that the or each relatively small print control mark and the or each relatively large print control mark are detected with the help of a sensor, and that the actual values of print parameters detected by measuring the relatively small print control marks are corrected with the help of the measurement value of the or each relatively large print control mark.

5. The method according to one of claims 1 to 4, **characterized in that** for all printed print colors, at least one relatively large print control mark is additionally printed into at least one of the printing zones, wherein the relatively large print control marks of each printed color are arranged in the same or in different printing zones.

6. The method according to one of claims 1 to 5, **characterized in that** the relatively small print control mark and relatively large print control mark printed into the same printing zone for the same print color are detected with the help of the same sensor, and that, based on the deviation between the measurement values of the relatively small print control mark and relatively large print control mark printed into the same printing zone for the same print color, the actual values are corrected by measuring the relatively small print control marks.

7. The method according to one of claims 1 to 5, **characterized in that** the relatively small print control mark and relatively large print control mark printed into the same printing zone for the same print color are detected by means of separate sensors, and that, based on the deviation between the measurement values of the relatively small print control mark and relatively large print control mark printed into the same printing zone for the same print color, the actual values detected in all printing zones for the same print color, are corrected by measuring the relatively small print control marks.

8. The method according to one of claims 2 to 7, **characterized in that** the relatively large print control mark of a print color is printed onto the printing material in the immediate vicinity of a relatively small print control mark for the same print color.

9. The method according to claim 8, **characterized in that** the relatively small and the relatively large print control marks are oriented along a line, which runs parallel or approximately parallel to the printing direction.

10. The method according to one of claims 1 to 9, **characterized in that** the relatively large print control mark of a print color is printed into a region of the printing material, on which a fold or collar will be formed later or which will later be removed for trimming the printing material.

11. The method according to one of claims 1 to 10, **characterized in that** the at least one sensor is arranged so as to be capable of being moved transversely to the printing direction and wherein the relatively small print control marks as well as the relatively large print control marks are detected offset in time.

12. The method according to one of claims 1 to 10, **characterized in that** a number of sensors are arranged across the printing material width, and wherein the relatively small print control marks as well as the relatively large print control marks are detected at the same time or virtually at the same time.

13. The method according to one of claims 1 to 12, **characterized in that** mark clusters are detected instead of detecting individual relatively small and relatively large print control marks.

14. The method according to one of claims 1 to 13, **characterized in that** the area of the relatively large print control marks corresponds to at least 1.5 times the area of the relatively small print control marks.

15. The method according to claim 14, **characterized in that** the area of the relatively large print control marks corresponds to three to four times the area of the relatively small print control marks.

## Revendications

1. Procédé d'impression d'un matériau d'impression, dans lequel est imprimée sur un matériau d'impression au moins une image d'impression et, par zone d'impression du matériau d'impression qui correspond respectivement à une zone colorée et dont la largeur axiale équivaut à la largeur axiale des éléments de positionnement de zone colorée, est imprimée au moins une marque de contrôle d'impression, les marques de contrôle d'impression étant détectées au moyen d'un capteur afin de déterminer des valeurs réelles de paramètres d'impression, les valeurs réelles étant comparées à des valeurs théoriques, et, indépendamment des écarts entre les valeurs réelles et les valeurs théoriques, l'impression est régulée de manière à ce que les écarts entre les valeurs réelles et les valeurs théoriques soient inférieurs à des valeurs limites, **caractérisé en ce que**,
dans au moins une zone d'impression du matériau d'impression, au moins une marque de contrôle d'impression relativement petite supplémentaire est imprimée,
dans au moins une zone d'impression du matériau d'impression, au moins une marque de contrôle d'impression relativement grande supplémentaire est imprimée,
la ou chaque marque de contrôle d'impression relativement petite présente un diamètre et/ou une surface inférieurs à ceux de la marque de contrôle d'impression relativement grande,
la ou chaque marque de contrôle d'impression relativement petite et la ou chaque marque de contrôle d'impression relativement grande sont détectées à l'aide d'un capteur,
à l'aide de la valeur de mesure de la ou de chaque marque de contrôle d'impression relativement grande, c'est-à-dire sur la base d'un écart entre les valeurs de mesure de la ou de chaque marque de contrôle d'impression relativement grandes, et de la ou de chaque marque de contrôle d'impression relativement petite, les valeurs réelles enregistrées par mesure des marques de contrôle d'impression relativement petites des paramètres d'impression sont corrigées.

2. Procédé selon la revendication 1, **caractérisé en ce que**, dans plusieurs zones d'impression du matériau d'impression, au moins une marque de contrôle d'impression relativement petites d'au moins une couleur d'impression imprimée est imprimée, que, pour au moins une couleur d'impression imprimée dans au moins une des zones d'impression, au moins une marque de contrôle d'impression relativement grande est imprimée en plus, le nombre de zones d'impression à marque de contrôle d'impression relativement petites étant supérieur au nombre de zones d'impression à marques de contrôle d'impression relativement grandes, que la ou chaque marque de contrôle d'impression relativement petite et la ou chaque marque de contrôle d'impression relativement grande sont détectées à l'aide d'un capteur, et que, à l'aide de la valeur de mesure, la ou chaque marque de contrôle d'impression relativement grande, les valeurs réelles détectées par mesure des marques de contrôle d'impression relativement petites des paramètres d'impression sont corrigées.

3. Procédé selon la revendication 1, **caractérisé en ce que**, dans plusieurs zones d'impression du matériau d'impression pour toutes les couleurs d'impression imprimées, respectivement au moins une marque de contrôle d'impression relativement petite est imprimée, que, pour au moins une couleur d'impression imprimée dans au moins une des zones d'impression, au moins une marque de contrôle d'impression relativement grande est imprimée en plus, le nombre de zones d'impression à marques de contrôle d'impression relativement petites étant supérieur au nombre de zones d'impression à marques de contrôle d'impression relativement grandes, que la ou chaque marque de contrôle d'impression relativement petite et la ou chaque marque de contrôle impression relativement grande sont détectées à l'aide d'un capteur et que, à l'aide de la valeur de mesure de la ou de chaque marque de contrôle d'impression relativement grande, les mesures réelles détectées par mesure des marques de contrôle d'impression relativement petites des paramètres d'impression sont corrigées.

4. Procédé selon la revendication 1, **caractérisé en ce que**, dans chaque zone d'impression du matériau d'impression pour toutes les couleurs d'impression imprimées, au moins une marque de contrôle d'impression relativement petite est imprimée, que, pour au moins une couleur d'impression imprimée dans au moins une des zones d'impression, au moins une marque de contrôle d'impression relativement grande est imprimée en plus, que la ou chaque marque de contrôle d'impression relativement petite et la ou chaque marque de contrôle d'impression relativement grandes sont détectées à l'aide d'un capteur et que, à l'aide de la valeur de mesure de la ou de chaque marque de contrôle d'impression relativement grande, les valeurs réelles détectées par mesure des marques de contrôle d'impression relativement petites des paramètres d'impression sont corrigées.

5. Procédé selon une des revendications 1 à 4, **caractérisé en ce que**, pour toutes les couleurs d'impression imprimées dans au moins une des zones d'impression, au moins une marque de contrôle d'impression relativement grande est imprimée, les marques de contrôle d'impression relativement grandes de chaque couleur d'impression imprimée étant disposées dans les mêmes zones d'impression ou des zones d'impression différentes.

6. Procédé selon une des revendications 1 à 5, **caractérisé en ce que** la marque de contrôle d'impression relativement petite et la marque de contrôle d'impression relativement grande imprimées dans la même zone d'impression pour la même couleur d'impression sont détectées à l'aide du même capteur et que, sur la base de l'écart entre les valeurs de mesure de la marque de contrôle d'impression relativement petite et de la marque de contrôle d'impression relativement grande imprimées pour la même couleur d'impression, les valeurs réelles détectées dans toutes les zones d'impression pour la même couleur d'impression sont corrigées par mesure des marques de contrôle d'impression relativement petites.

7. Procédé selon une des revendications 1 à 5, **caractérisé en ce que** la marque de contrôle d'impression relativement petite et la marque de contrôle d'impression relativement grande imprimées dans la même zone d'impression pour la même couleur d'impression sont détectées au moyen de capteurs séparés et que, sur la base de l'écart entre les valeurs de mesure de la marque de contrôle d'impression relativement petite et de la marque de contrôle d'impression relativement grande imprimées pour la même couleur d'impression, les valeurs réelles détectées dans toutes les zones d'impression pour la même couleur d'impression par mesure des marques de contrôle d'impression relativement petites sont corrigées.

8. Procédé selon une des revendications 2 à 7, **caractérisé en ce que** la marque de contrôle d'impression relativement grande d'une couleur d'impression est imprimée à proximité immédiate d'une marque de contrôle d'impression relativement petite pour la même couleur d'impression sur le matériau d'impression.

9. Procédé selon la revendication 8, **caractérisé en ce que** les marques de contrôle d'impression relativement petites et relativement grandes sont orientées suivant une ligne qui s'étend parallèlement ou approximativement parallèlement au sens d'impression.

10. Procédé selon une des revendications 1 à 9, **caractérisé en ce que** la marque de contrôle d'impression relativement grande d'une couleur d'impression est imprimée dans une zone du matériau d'impression au niveau de laquelle un pli ou un regroupement est constitué ou qui est supprimée plus tard pour couper le matériau d'impression.

11. Procédé selon une des revendications 1 à 10, **caractérisé en ce que** l'au moins un capteur est disposé de manière à être mobile transversalement au sens d'impression et dans lequel les marques de contrôle d'impression relativement petites aussi bien que les marques de contrôle d'impression relativement grandes sont détectées avec un décalage temporel.

12. Procédé selon une des revendications 1 à 10, **caractérisé en ce que** plusieurs capteurs sont disposés sur la largeur du matériau d'impression et dans lequel les marques de contrôle d'impression relativement petites aussi bien que les marques de contrôle d'impression relativement grandes sont détectées simultanément ou pratiquement simultanément.

13. Procédé selon une des revendications 1 à 12, **caractérisé en ce que**, au lieu de la détection de marques de contrôle d'impression distinctes relativement petites et relativement grandes, des groupes de marques sont détectés.

14. Procédé selon une des revendications 1 à 13, **caractérisé en ce que** la surface des marques de contrôle d'impression relativement grandes représente au moins 1,5 fois la surface des marques de contrôle d'impression relativement petites.

15. Procédé selon la revendication 14, **caractérisé en ce que** la surface des marques de contrôle d'impression relativement grandes représente trois à quatre fois la surface des marques de contrôle d'impression relativement petites.
